# EUROPÄISCHE PATENTSCHRIFT

(11) **EP 0 301 188 B1**
(45) Veröffentlichungstag und Bekanntmachung des Hinweises auf die Patenterteilung: **07.08.1991**
(21) Anmeldenummer: 88108027.9
(22) Anmeldetag: 19.05.1988
(51) Int. Cl.: E21D 11/10

(54) **Schalung für eine Tunnelauskleidung mit Ortbeton**
Shuttering for lining a tunnel with concrete cast in situ
Coffrage pour le revêtement d'un tunnel au moyen de béton coulé sur place

(30) Priorität: 25.07.1987 DE 3724769
(43) Veröffentlichungstag der Anmeldung: 01.02.1989
(73) Patentinhaber: HOCHTIEF AKTIENGESELLSCHAFT VORM. GEBR. HELFMANN, 45128 Essen (DE)
(72) Erfinder: Hentschel, Volker, Dipl.-Ing., D-3200 Hildesheim-Itzum (DE); Versteegen, Clemens, Dipl.-Ing., D-4300 Essen 1 (DE); Glöyer, Jens, Dipl.-Ing., D-4300 Essen 1 (DE); Babendererde, Siegmund, Dr., D-2400 Lübeck-Travemünde (DE)
(74) Vertreter: Masch, Karl Gerhard, Dr.

(56) Entgegenhaltungen:
- DE-C- 3 406 980
- FR-A- 2 380 413
- FR-A- 2 382 578
- FR-A- 2 414 116
- US-A- 3 877 855

## Beschreibung

Die Erfindung betrifft eine hinter einer Vortriebsmaschine mit einem Nachlaufschild einsetzbare Schalung für eine Tunnelauskleidung mit Ortbeton, bestehend aus einer Innenschalung und einer den zwischen dem Nachlaufschild bzw. Gebirge sowie der Innenschalung liegenden Ringraum verschließenden Stirnschalung, durch die der Ortbeton in den Ringraum eindrückbar ist, wobei die Innenschalung in mehrere, unabhängig voneinander bewegbare Schalungssegmente aufgelöst und für ein aufeinanderfolgendes Vorbewegen von jeweils zumindest einem der Schalungssegmente gegenüber den übrigen in Ruhe verbleibenden bzw. gehaltenen Schalungssegmenten in Tunnellängsrichtung eingerichtet ist und die Schalungssegmente über eine vordere sowie eine hintere Gleitlängsführung an einem Tragrahmen gelagert sowie mit Hilfe einer zwischen der vorderen und hinteren Gleitlängsführung angeordneten Vorschubzylinderkolbenanordnung in Tunnellängsrichtung vorbewegbar sind.

Bei einer bekannten Schalung dieser Art (US-A-3877855) sind die Gleitlängsführungen unmittelbar am Tragrahmen befestigt, während die Stirnschalung in Umfangsrichtung verschwenkbar, aber in Tunnellängsrichtung unbewegbar am vorderen Ende des Tragrahmens gelagert ist. Eine einwandfreie Betonauskleidung ist mit dieser Schalung nicht erreichbar, weil das eine der Betonzuführung entsprechende Vorbewegung der Stirnschalung und damit Betätigung der Vorschubzylinderkolbenanordnungen voraussetzt; letztere wird durch die mit der Schalung nicht beeinflußbaren veränderbaren Reibungsverhältnisse zwischen Ortbeton und Innenschalung verhindert.

Bei einer anderen bekannten Schalung (DE-A-3043312) hat man die Schalungssegmente zwar auch schon über Hubtische am Tragrahmen gelagert, um den Anpreßdruck variieren zu können. Das gewünschte Ziel wird hier ebenfalls nicht erreicht, weil die gesamte Schalung durch den zugeführten Beton vorbewegt wird, wobei schädliche Druckschwankungen unvermeidbar sind. Bei einer einer weiteren bekannten Schalung (DE-C-3406980) ist die Stirnschalung unabhängig von der Innenschalung und über einstellbare Federn am Nachlaufschild der Vortriebsmaschine angekoppelt. Hier kann die Schalung nicht unabhängig von der Vortriebsmaschine arbeiten. Umständlich ist auch die als Umsetzschalung ausgebildete Innenschalung.

Der Erfindung liegt die Aufgabe zugrunde, die Schalung der eingangs genannten Art so auszubilden, daß diese auf die Betonqualität nur noch einen geringen Einfluß ausübt.

Die erfindungsgemäße Lösung dieser Aufgabe besteht darin, daß die Gleitlängsführungen der mit zwischengeschalteten elastischen Längsfugeneinlagen versehenen Schalungssegmente über Hubtische am Tragrahmen gelagert sind und die durch den Ortbeton vorbewegbare Stirnschalung zwischen dem Nachlaufschild bzw. Gebirge und der Innenschalung angeordnet sowie über einstellbare Federn an Kragarmen des Tragrahmens abgestützt ist.

Die Erfindung geht hierbei von der Erkenntnis aus, daß die Vorbewegungen der Innenschalung und der Stirnschalung getrennt voneinander verwirklicht werden müssen, indem man die Innenschalung in der beschriebenen Schreitbewegung mit Hilfe der Vorschubzylinderkolbenanordnungen und nur noch die Stirnschalung mit Hilfe des zugeführten Ortbetons vorbewegt.

Für die weitere Ausgestaltung bestehen im Rahmen der Erfindung mehrere Möglichkeiten. So kann man die Schalungssegmente jeweils aus mehreren aneinander an gelenkten Segmentabschnitten bestehen lassen, deren relative Winkelstellung mit Hilfe von Verstelleinrichtungen, z.B, Hydraulikzylinderkolbenanordnungen, einstellbar und fixierbar sind: Auf diese Weise wird eine Anpassung der Segmente an aufzufahrende Radien ermöglicht bzw. die Kurvengängigkeit verbessert.

In folgenden wird die Erfindung anhand einer Ausführungsbeipiele darstellenden Zeichnung näher erläutert. Es zeigen in schematischer Darstellung

- Fig. 1: einen Längsschnitt durch eine Schalung,
- Fig. 2: einen Schnitt A-A durch den Gegenstand der Fig. 1 und
- Fig. 3: ein Schalungsdetail in vergrößerter Darstellung.

Die in den Figuren dargestellten Schalungen sind für eine Tunnelauskleidung mit Ortbeton bestimmt und hinter einer Vortriebsmaschine mit einem Nachlaufschild 1, aber auch ohne Vortriebsmaschine einsetzbar. In ihrem grundsätzlichen Aufbau besteht die Schalung jeweils aus einer Innenschalung 2 und einer Stirnschalung 3. Die Innenschalung 2 ist dabei in mehrere, unabhängig voneinander bewegbare Schalungselemente 4 mit zwischengeschalteten Fugenüberdeckungen 6 aufgelöst. Bei den Fugenüberdeckungen 6 kann es sich um elastische Fugeneinlagen, überdeckende Bleche oder ähnliche Konstruktionen han-deln. Die zwischen dem Nachlaufschild 1 und der Innenschalung 2 angeordnete Stirnschalung 3 ist durch den Ortbeton vorbewegbar, der in den Ringraum 7 eindrückbar ist, der vom Nachlaufschild 1 bzw. Gebirge und von der Innenschalung 2 sowie der Stirnschalung 3 gebildet ist. Das Eindrücken des Ortbetons erfolgt durch nicht dargestellte flexible Leitungen durch die Stirnschalung 3 hindurch. Die Innenschalung 2 ist für ein aufeinanderfolgendes Vorbewegen von jeweils zumindest einem der Schalungselemente 4 gegenüber den übrigen, in Ruhe verbleibenden bzw. gehaltenen Schalungselementen 4 in Tunnellängsrichtung eingerichtet. Wie man insbesondere aus Fig. 2 erkennt, ist die Innenschalung 2 im Querschnitt gesegen aus meheren Schalungssegmenten 4 mit zwischengeschalteten elastischen Längsfugeneinlagen 6 aufgebaut. Fig. 3 zeigt eine in diesem Zusammenhang mögliche Verbesserung bezüglich Kurvengängigkeit; danach sind die Schalungssegmente 4 jeweils aus mehreren aneinander angelenkten Segmentabschnitten 41 aufgebaut, deren relative Winkelstellung mit Hilfe von Verstelleinrichtungen 8 in Form von Hydraulikzylinderkolbenanordnungen einstellbar und fixierbar sind.

Die Schalungssegmente 4 sind über Gleitlängsführungen 9 mit zugeordneten Hubtischen 10 an einem Tragrahmen 11 gelagert sowie jeweils mit Hilfe einer Vorschubzylinderkolbenanordnung 12 in Tunnellängsrichtung vorbewegbar. Die Vorschubzylinderkolbenanordnung 12 ist dabei zwischen einer vorderen und einer hinteren Gleitlängsführung 9 angeordnet. Mit anderen Worten sind zwei Gleitlängsführungen 9 bzw. zugeordnete Hubtische 10 pro Schalungssegment 4 vorgesehen; mit Hilfe der Hubtische 10 können die Schalungssegmente 4 radial entlastet bzw. beaufschlagt werden. Die Stirnschalung 3 ist über einstellbare Federn 13 an Kragarmen 14 des Tragrahmens 11 abgestützt. Bei den Federn 13 kann es sich beispielsweise um Hydraulikzylinderkolbenanordnungen handeln, deren vordere Zylinderkammern über Hydraulikleitungen von einer Gasdruckpolsteranordnung beaufschlagt sind.

Die Funktionsweise der Vorrichtung ergibt sich unschwer aus den Figuren. Die Schalungssegmente 4 werden einzeln oder in Gruppen vorbewegt. Wesentlich ist dabei, daß die Reibungskräfte, die zwischen den in Ruhe verbleibenden Schalungssegmenten 4 und dem Beton auftreten, sets größer sind als die entsprechenden Kräfte der vorbewegten Schalungssegmente 4. Durch radiales Entlasten bzw. Beaufschlagen der jeweiligen Schalungssegmente 4 läßt sich alles das entsprechen einrichten.

## Patentansprüche

1. Hinter einer Vortriebsmaschine mit einem Nachlaufschild (1) einsetzbare Schalung für eine Tunnelauskleidung mit Ortbeton, bestehend aus einer Innenschalung (2) und einer den zwischen dem Nachlaufschild (1) bzw. Gebirge sowie der Innenschalung (2) liegenden Ringraum (7) verschließenden Stirnschalung (3), durch die der Ortbeton in den Ringraum (7) eindrückbar ist, wobei die Innenschalung (2) in mehrere, unabhängig voneinander bewegbare Schalungssegmente (4) aufgelöst und für ein aufeinanderfolgendes Vorbewegen von jeweils zumindest einem der Schalungssegmente (4) gegenüber den übrigen in Ruhe verbleibenden bzw. gehaltenen Schalungssegmenten (4) in Tunnellängsrichtung eingerichtet ist und die Schalungssegmente (4) über eine vordere sowie eine hintere Gleitlängsführung (9) an einem Tragrahmen (11) gelagert sowie mit Hilfe einer zwischen der vorderen und hinteren Gleitlängsführung (9) angeordneten Vorschubzylinderkolbenanordnung (12) in Tunnellängsrichtung vorbewegbar sind, **dadurch gekennzeichnet**, daß die Gleitlängsführung (9) der mit zwischengeschalteten elastischen Längsfugeneinlagen (6) versehenen Schalungssegmente (4) über Hubtische (10) am Tragrahmen (11) gelagert sind und die durch den Ortbeton vorbewegbare Stirnschalung (3) zwischen dem Nachlaufschild (1) bzw. Gebirge und der Innenschalung (2) angeordnet sowie über einstellbare Federn (13) an Kragarmen (14) des Tragrahmens (11) abgestützt ist.

2. Schalung nach Anspruch 1, dadurch gekennzeichnet, daß die Schalungssegmente (4) jeweils aus mehreren aneinander angelenkten Segmentabschnitten (41) bestehen, deren relative Winkelstellung mit Hilfe von Verstelleinrichtungen (8) einstellbar und fixierbar ist.

## Claims

1. A shuttering for a tunnel lining of cast-in-situ concrete that can be inserted behind a tunnel-driving machine with a trailing shield (1), consisting of an inner shuttering (2) and, sealing off the annular cavity (7) existing between the trailing shield (1) or rock and the inner shuttering (2), a front shuttering (3) through which the cast-in-situ concrete can be forced into the annular cavity (7), the inner shuttering (2) being subdivided into several shuttering segments (4) movable independently of one another and equipped for successive movement of at least one of the shuttering segments (4) at a time forwards in the longitudinal direction of the tunnel relatively to the remainder of the shuttering segments (4) which remain undisturbed or are held in position, the shuttering segments (4) being supported on a carrier frame (11) via a front and a rear longitudinal sliding guide (9) and movable forward in the longitudinal direction of the tunnel by means of a piston-cylinder thrusting device (12) situated between the front and the rear longitudinal sliding guide (9), *characterized in that* the longitudinal sliding guides (9) of the shuttering segments (4), that are provided with intermediate elastic longitudinal joint inlays (6), are supported on the carrier frame (11) via lifting tables (10) and in that the front shuttering (3) that can be moved forward by the cast-in-situ concrete is located between the trailing shield (1) or rock and the inner shuttering (2) and is supported by adjustable springs (13) on brackets (14) of the carrier frame (11).

2. A shuttering according to Claim 1, *characterized in that* each of the shuttering segments (4) consists of several segment sectors (41) linked to one another, their relative angular settings being adjustable and fixed in position by means of adjustment devices (8).

## Revendications

1. Coffrage destiné à être inséré en arrière d'une machine d'abattage et de creusement comportant un bouclier arrière, pour un habillage de tunnel réalisé avec du béton coulé sur place, et comprenant un coffrage intérieur (2) et un coffrage frontal (3), qui obture l'espace annulaire (7) présent entre le bouclier arrière (1) et la roche et le coffrage intérieur (2) et dans lequel le béton coulé sur place peut être introduit sous pression dans l'espace annulaire (7), et dans lequel le coffrage intérieur (2) est subdivisé en plusieurs éléments de coffrage (4) pouvant être déplacés indépendamment les uns des autres et agencé de manière à permettre des mouvements d'avance successifs respectivement d'au moins l'un des éléments de coffrage (4) par rapport aux autres éléments de coffrage (4), qui restent ou sont maintenus au repos, dans la direction longitudinale du tunnel, et les éléments de coffrage (4) sont supportés par un cadre de support (11) par l'intermédiaire d'un guide longitudinal formant glissière avant et d'un guide longitudinal formant glissière arrière (9) et peuvent être entraînés vers l'avant, dans la direction longitudinale du tunnel, à l'aide d'un dispositif à vérins d'avance (12) disposé entre le guide longitudinal formant glissière avant et les guides longitudinaux formant glissière arrière (9), caractérisé en ce que les guides longitudinaux formant glissières (9) des éléments de coffrage (4) équipés d'inserts élastiques intercalés (6) formant joints longitudinaux sont supportés par le cadre de support (11) par l'intermédiaire de tables élévatrices (10) et que le coffrage en béton (3), que l'on peut faire avancer au moyen du béton coulé sur place, est disposé entre le bouclier arrière (1) ou la roche et le coffrage intérieur (2) et est soutenu, au moyen de ressorts réglables (13), par des bras en porte-à-faux (14) du cadre de support (11).

2. Coffrage selon la revendication 1, caractérisé en ce que les éléments de coffrage (4) sont constitués respectivement par plusieurs sections (41) articulées entre elles et dont la position angulaire relative peut être réglée et bloquée à l'aide de dispositifs de réglage (8).
